# EUROPÄISCHE PATENTSCHRIFT

(11) **EP 1 288 914 B1**
(45) Veröffentlichungstag und Bekanntmachung des Hinweises auf die Patenterteilung: **21.12.2005**
(21) Anmeldenummer: 02012790.8
(22) Anmeldetag: 10.06.2002
(51) Int. Cl.: G10L 19/00, H04M 3/22

(54) **Verfahren zur Korrektur von gemessenen Sprachqualitätswerten**
Method for the correction of measured speech quality values
Procédé pour la correction de mesures de la qualité vocale

(30) Priorität: 29.08.2001 DE 10142846
(43) Veröffentlichungstag der Anmeldung: 05.03.2003
(73) Patentinhaber: Deutsche Telekom AG, 53113 Bonn (DE)
(72) Erfinder: Berger, Jens, Dr., 10405 Berlin (DE)

(56) Entgegenhaltungen:
- WO-A-00/00962
- RIX A W ET AL: "Perceptual evaluation of speech quality (PESQ)-a new method for speech quality assessment of telephone networks and codecs" 2001 IEEE INTERNATIONAL CONFERENCE ON ACOUSTICS, SPEECH, AND SIGNAL PROCESSING. PROCEEDINGS. (ICASSP). SALT LAKE CITY, UT, MAY 7 - 11, 2001, IEEE INTERNATIONAL CONFERENCE ON ACOUSTICS, SPEECH, AND SIGNAL PROCESSING (ICASSP), NEW YORK, NY: IEEE, US, Bd. 2 OF 6, 7. Mai 2001 (2001-05-07), Seiten 749-752, XP002187839 ISBN: 0-7803-7041-4

## Beschreibung

### Vorbemerkung

Die Erfindung bezieht sich auf instrumentelle Verfahren zur Messung der Sprachqualität von aufgezeichneten oder übertragenen Sprachsignalen. Dabei wird von Sprachqualitätsmesswerten ausgegangen, die z.B. mit dem ITU-T Standard P.862 ("Perceptual Evaluation of Speech Quality (PESQ), an Objective Method for end-to-end Speech Quality Assessment of Narrow-band Telephone Networks and Speech Codecs", ITU-T, Genf, 2001) bestimmt werden.

Die empfundene Sprachqualität z. B. bei Telefonverbindungen oder Rundfunkübertragungen wird hauptsächlich von sprachsimultanen Störungen, also Störungen während der Sprachaktivität, bestimmt. Aber auch Geräusche in Sprachpausen gehen in das Qualitätsurteil ein, das insbesondere bei hochqualitativer Sprachwiedergabequalität.

Sprachqualitätsbestimmungen von Sprachsignalen werden in der Regel mittels auditiver ("subjektiver") Untersuchungen mit Versuchspersonen vorgenommen. Das Ziel von instrumentellen ("objektiven") Verfahren zur Sprachqualitätsbestimmung ist es dagegen, aus Eigenschaften des zu bewertenden Sprachsignals mittels geeigneter Rechenverfahren Kennwerte zu ermitteln, die die Sprachqualität des zu bewertenden Sprachsignals beschreiben ohne auf Urteile von Versuchspersonen zurückgreifen zu müssen.

### Stand der Technik und Nachteile bekannter Verfahren

Bekannte Verfahren zur instrumentellen Bestimmung der Sprachqualität (z. B. ITU-T Rec. P.862 "PESQ") bestimmen die Sprachqualität anhand eines Vergleichs zwischen ungestörtem Referenzsprachsignal (Quellsprachsignal) und dem zu bewertenden und möglicherweise gestörten Signal.

Solche Messverfahren werden in sogenannten Probeverbindungssystemen eingesetzt, bei denen ein bekanntes Referenzsprachsignal (Quellsprachsignal) an der Quelle eingespeist und z. B. über eine Telefonverbindung übertragen und an der Senke aufgezeichnet wird. Nach der Aufzeichnung des Sprachsignals erfolgt die Berechnung eines Sprachqualitätswertes.

Instrumentelle Verfahren zur Sprachqualitätsbestimmung beschränken sich meist auf die Auswertung von Abschnitten mit Sprachaktivität. Der aktuelle ITU-T Standard P.862 beschränkt sich bei der Bestimmung der Sprachqualität ebenfalls nur auf Abschnitte mit aktiver Sprache. Insbesondere bei hochqualitativer Sprachwiedergabe und Geräuschen, die ausschließlich in Sprachpausen auftreten, liefern diese Verfahren (z. B. Messverfahren nach ITU-T Rec. P.862) unzuverlässige Qualitätswerte. Die Sprachqualität wird hier zu optimistisch bewertet, da die von einem Zuhörer empfundene Sprachqualität sich auf das gesamte Signal einschließlich möglicher Geräusche in den Sprachpausen bezieht.

### Aufgabe

Einige instrumentelle Verfahren zur Sprachqualitätsbestimmung, wie z. B. das Verfahren nach ITU-T Rec. P.862, berücksichtigen bei der Berechnung der Sprachqualitätswerte die Geräusche in den Sprachpausen nicht. Die sich ergebenden Messwerte sind dadurch, insbesondere bei hoher Wiedergabequalität bei Sprachaktivität aber auftretenden Geräuschen in Sprachpausen, unzuverlässig. Mit dem vorliegenden Verfahren sollen die Hintergeräusche in den Sprachpausen bei der Bestimmung der Sprachqualitätswerte berücksichtigt werden.

### Lösungsprinzip

Die Lösung der Aufgabe, wie im Anspruch 1 definiert, geht davon aus, dass die Hintergrundgeräusche in den Sprachpausen hinsichtlich ihres störenden Einflusses auf die empfundene Sprachqualität bewertet werden. Dazu werden Intensitätskennwerte des Hintergrundgeräusches ermittelt und mit diesen Werten die Sprachqualitätsmesswerte, die durch ein instrumentales Verfahren, z. B. nach ITU-T Rec. P.862, gewonnenen wurden, korrigiert.

Zunächst wird der Sprachqualitätswert unter Benutzung des Quellsprachsignals und des zu bewertenden gestörten Sprachsignals, z. B. mit dem Verfahren nach ITU-T Rec. P.962, berechnet. Diese Sprachsignale stehen dem anschließenden Korrekturverfahren ebenfalls als Eingangsparameter zur Verfügung. Zusätzlich benötigt das hier beschriebene Korrekturverfahren noch den berechneten Sprachqualitätswert, der z. B. mit dem Verfahren nach ITU-T Rec. P.862 berechnet wurde.

Ausgehend von den beiden Sprachsignalen werden ein oder mehrere Intensitätskennwerte des Geräuschs in Sprachpausen berechnet. Dies kann z. B. die mittlere Lautheit nach ISO 532 der Hintergrundgeräusche in Sprachpausen sein. Ein sehr effizientes Verfahren dafür ist in der Patentanmeldung DE 101 20 168 beschrieben. Auch andere Intensitätskennwerte (z.B. Schärfe, Impulshaftigkeit, Schwankungsstärke) können in den Korrekturwert einfließen. Es wird davon ausgegangen, dass zunehmende Intensitätskennwerte von einer ebenfalls zunehmenden Störung durch das Geräusch in Sprachpausen verursacht werden und damit zu einer stärkeren Verminderung der empfundenen Sprachqualität führen.

Die Sprachqualität wird bei guter Sprachwiedergabequalität und gleichzeitigen Geräuschen in den Sprachpausen von den beschriebenen Sprachqualitätsmessverfahren zu hoch bewertet. Ein oder mehrere Intensitätswerte des Hintergrundgeräusches in Sprachpausen werden dazu benutzt, den gemessenen Sprachqualitätswert zu korrigieren. Ausgehend davon, dass der gemessene Sprachqualitätswert auf einer Skala von 1 (niedrige Qualität) bis 5 (sehr gute Qualität) entsprechend der ITU-T Recommendation P.800 ("Methods for objective and subjective assessment of quality", ITU-T, Genf 1996), abgebildet wird, werden alle Werte oberhalb eines bestimmten Sprachqualitätsschwellwertes (z. B. bei dem Verfahren nach ITU-T Rec. P.862 oberhalb von 3,0) bei Auftreten von Hintergrundgeräuschen in Sprachpausen reduziert. Diese Reduktion ist von den Intensitätskennwerten des Hintergrundgeräusches, dem Anteil der Sprachpausen im Gesamtsignal *PA* und dem Sprachqualitätswert *Y* abhängig. Eine allgemeine Beschreibung dieser Korrektur ist für alle Sprachqualitätswerte *Y* oberhalb eines Sprachqualitätsschwellenwertes *YS*, bei der nur ein Intensitätskennwert (hier N) berücksichtigt wird. Dies kann z. B. die mittlere Lautheit des Hintergrundgeräusches in Sprachpausen sein:$\text{Y(korrigiert) = Y- ((Y- YS)) * a(N) * PA).}$

Die Funktion *a(N)* stellt eine eindeutige und steigende Wichtungsfunktion des Intensitätskennwertes N dar. Der korrigierte Sprachqualitätswert ist stets kleiner oder gleich dem unkorrigierten Wert. Die Korrektur fällt gering aus, wenn die Intensität des Geräusches gering ist (*N* ist klein), nur wenig Sprachpausen auftreten (*PA* klein) oder sich der Sprachqualitätswert in der Nähe des Sprachqualitätsschwellwertes befindet (*Y- YS* klein). Stärker wird korrigiert, wenn starke Pausengeräusche bei ansonsten hoher Sprachqualität *Y* auftreten. In Analogie dazu, kann die Korrektur der Sprachqualitätswerte auch mit Berücksichtigung mehrerer Intensitätskennwerte (hier als Beispiel N, M und O) erfolgen:$\text{Y(korrigiert) = Y - ((Y- YS)) * a(N) *b(M *c(O)} \text{*} \text{PA)}$

Die Intensitätskennwerte werden mit den Wichtungsfunktionen *a(N), b(M)* bzw. *c(O)* gewichtet. Da von einer zunehmenden Störung bei steigenden Werten ausgegangen wird, sind hier auch eindeutige und steigende Wichtungsfunktionen anzusetzen.

### Ausführungsbeispiel für die Korrektur von Sprachqualitätswerten, die mit dem Verfahren "PESQ".nach ITU-T P.862 bestimmt wurden

Das hier vorgestellte Ausführungsbeispiel zeigt beispielhaft eine Korrektur der mit dem Verfahren nach ITU-T Rec. P.862 "PESQ" (Stand 2001) ermittelten Sprachqualitätswerte. Dieses Verfahren liefert durch den Vergleich eines ungestörten Quellsprachsignals mit dem zu bewertenden gestörten Sprachsignal einen Sprachqualitätswert. Diese beiden Sprachsignale dienen zur Bestimmung der mittleren Lautheit des Hintergrundgeräuschs entsprechend Patentanmeldung DE 101 20 168. Der so berechnete Wert N in sone wird zur Korrektur des mit dem Verfahren nach ITU-T Rec. P.862 "PESQ" (Stand 2001) berechneten Qualitätswertes benutzt. Die Korrektur des Qualitätswertes setzt erst ein, wenn N einen Wert von *1,3 sone* überschritten hat (unterer Schwellwert):$\text{N1 = N -1,3,}$ wenn N1 < 0, dann N1 = 0
wenn N1 > 4, dann N1 = 4.

Der Wert der Schwellenüberschreitung *N1* wird für die weiteren Schritte benutzt. Negative *N1* werden nicht zugelassen, sondern auf *N1* = *0* gesetzt. Ebenso wird *N1* bei *N1 = 4* begrenzt.

In einem zweiten Schritt wird der Wert *N1* mit einer Konstanten und dem Anteil der Sprachpausen im Gesamtsignal *PA (PA = 0...1)* gewichtet:$\text{N2 = 0,45 * N1 * PA}$

Im nächsten Schritt wird der Wert der Schwellüberschreitung *YD* ermittelt, d.h. um welchen Anteil die gemessene Sprachqualität *Y* den Sprachqualitätsschwellwert *YS* überschreitet. Der dafür erforderliche Sprachqualitätsschwellwert *YS* ist gleich 3.0:$\text{YD} \text{=} \text{Y - YS,}$ wenn YD < 0, dann YD = 0

Der Korrekturwert *YK,* der die Reduktion des Sprachqualitätswertes durch das Hintergrundgeräusch in Sprachpausen beschreibt, ist der mit der Schwellwertüberschreitung gewichtete Intensitätswert *N2:*$\text{YK = YD * N2}$

Dieser Korrekturwert wird vom ursprünglichen Y subtrahiert und damit ergibt sich der korrigierte Wert für die Sprachqualität *Y(korrigiert)*:$\text{Y(korrigiert) = Y- YK.}$

## Patentansprüche

1. Verfahren zur Korrektur von gemessenen Sprachqualitätswerten, wobei die Sprachqualitätsmesswerte mittels instrumenteller Verfahren ermittelt werden, die ausschließlich die Signalabschnitte mit Sprachaktivität auswerten, worin:
- die Geräusche in den Sprachpausen bei der Bestimmung der Sprachqualitätswerte berücksichtigt werden,
- dafür die Intensität der Hintergrundgeräusche in den Sprachpausen bestimmt wird und diese Kennwerte für die Korrektur der gemessenen Sprachqualitätswerte verwendet werden, und
- die Korrektur in der Weise erfolgt, dass der gemessene Sprachqualitätswert um einen Betrag reduziert wird, der aus einem oder mehreren gewichteten Intensitätskennwerten des Hintergrundgeräusches, dem Anteil an Sprachpausen im zu bewertenden Sprachsignal und dem gemessenen Sprachqualitätswert berechnet wird.

2. Verfahren nach Anspruch 1, **dadurch gekennzeichnet, dass** die Korrektur für nach dem ITU-T Standard P.862 gemessene Sprachqualitätswerte in der Weise erfolgt, dass als Intensitätskennwert die mittlere Lautheit in Sprachpausen bestimmt wird und für die Korrekturberechnung der Betrag berücksichtigt wird, der den Schwellwert 1,3 sone überschreitet und auf maximal 4,0 sone begrenzt wird und dieser Wert mit einem konstanten Faktor (0,45), dem Anteil der Sprachpausen im Gesamtsignal und mit dem Anteil des gemessenen Sprachqualitätswertes multipliziert wird, der den Sprachqualitätsschwellwert von 3,0 übersteigt und einen Korrekturwert ergibt, der zur Ermittlung des korrigierten Sprachqualitätswertes vom gemessenen Sprachqualitätswert subtrahiert wird.

## Claims

1. Method for correction of measured speech quality values, the speech quality measurements being obtained by instrumental methods analyzing only the signal segments with speech activity, wherein:
- the noise in the speech pauses is taken into account in determining the speech quality values,
- the intensity of the background noise in the speech pauses is determined for this purpose and these characteristic values are used for the correction of the measured speech quality values, and
- the correction is performed by the means that the measured speech quality value is reduced by an amount calculated from one or more weighted characteristic intensity values of the background noise, the proportion of speech pauses in the speech signal being evaluated, and the measured speech quality value.

2. Method according to claim 1, **characterized in that** the correction for speech quality values measured in conformity with the ITU-T standard P. 862 is performed by the means that the mean loudness in speech pauses is determined as a characteristic intensity value and the correction calculation takes into account the amount exceeding the threshold value of 1.3 sone but no more than a maximum of 4.0 sone, and said value is multiplied by a constant factor (0.45), the proportion of speech pauses in the signal as a whole, and the proportion of the measured speech quality value exceeding the speech quality threshold of 3.0, resulting in a correction value to be subtracted from the measured speech quality value in order to determine the corrected speech quality value.

## Revendications

1. Procédé destiné à la correction de valeurs mesurées de la qualité de la parole, les valeurs mesurées de la qualité de la parole étant déterminées à l'aide de procédés instrumentaux n'exploitant que les segments du signal avec activité vocale, dans lequel :
- les bruits présents dans les pauses vocales sont pris en considération dans la détermination des valeurs de la qualité de la parole,
- pour cela l'intensité des bruits de fond dans les pauses vocales est déterminée et ces valeurs caractéristiques sont utilisées pour la correction des valeurs mesurées de la qualité de la parole, et
- la correction est effectuée de telle sorte que la valeur mesurée de la qualité de la parole soit réduite d'une valeur calculée à partir d'un ou plusieurs indicateurs pondérés de l'intensité des bruits de fond, du nombre de pauses vocales dans le signal vocal à évaluer et de la valeur mesurée de la qualité de la parole.

2. Procédé selon la revendication 1, **caractérisé en ce que** la correction des valeurs de la qualité de la parole mesurées selon la recommandation P.862 de l'UIT-T est effectuée de telle sorte que la puissance du son moyenne dans les pauses vocales soit déterminée comme indicateur de l'intensité, que la valeur retenue pour le calcul de la correction soit celle dépassant la valeur de seuil de 1,3 sones et limitée à 4,0 sones et que cette valeur soit multipliée par un facteur constant (0,45), le nombre de pauses vocales dans le signal entier et le nombre de valeurs mesurées de la qualité de la parole, dépassant la valeur de seuil de la qualité de la parole de 3,0 et donnant une valeur de correction qui est soustraite de la valeur mesurée de la qualité de la parole afin de déterminer la valeur corrigée de la qualité de la parole.
